# EUROPÄISCHE PATENTSCHRIFT

(11) **EP 1 818 105 B1**
(45) Veröffentlichungstag und Bekanntmachung des Hinweises auf die Patenterteilung: **08.07.2009**
(21) Anmeldenummer: 06002791.9
(22) Anmeldetag: 11.02.2006
(51) Int. Cl.: B05B 7/24

(54) **Spritzpistole mit angepasstem Vorratsbehälter**
Spray gun comprising an adapted supply cup
Pistolet de pulvérisation avec réservoir adapté

(43) Veröffentlichungstag der Anmeldung: 15.08.2007
(73) Patentinhaber: J. Wagner GmbH, 88677 Markdorf (DE)
(72) Erfinder: Göhring, Alfred, 88682 Salem (DE); Probst, Hermann, 88214 Ravensburg (DE); Krayer, Elmar, 88085 Langenargen (DE); Ulbrich, Jens, 88048 Friedrichshafen (DE)
(74) Vertreter: Engelhardt, Guido

(56) Entgegenhaltungen:
- EP-A- 1 340 550
- DE-A1- 3 232 422
- DE-U1- 8 903 436
- FR-A- 2 594 052
- FR-A- 2 774 928
- US-A- 2 052 362
- US-A- 2 263 843
- US-A- 5 143 294

## Beschreibung

Die Erfindung bezieht sich auf eine Spritzpistole zum Versprühen von Farben und ähnlichen viskosen Medien, die pneumatisch oder elektrisch antreibbar ist, bestehend aus einem Pistolengehäuse zur Aufnahme der den Antrieb, die Vermischung und/oder die Dosierung bewirkenden Bauteile der Spritzpistole, einem von dem Pistolengehäuse abstehenden Griffstück und einem an dem Pistolengehäuse abnehmbar befestigten Vorratsbehälter zur Aufnahme des zu verarbeitenden Mediums, wobei dieses über einen vorzugsweise mit einem Steigrohr versehenen Zuführungskanal aus dem Vorratsbehälter in das Pistolengehäuse der Spritzpistole einführbar ist.

Spritzpistolen dieser Bauart sind in zahlreichen unterschiedlichen Ausgestaltungen bekannt und haben sich in der Praxis auch bewährt. Um ein Medium verarbeiten zu können, ist bei diesen Spritzpistolen der Vorratsbehälter von dem Pistolengehäuse abzunehmen und dieser ist entsprechend zu befüllen. Diese Verbindung zwischen der Spritzpistole und dem Vorratsbehälter ist in der EP 1 340 550 A2 beschrieben. Die Abnahme und Befüllung ist mitunter zeitaufwendig, auch kann Farbe oder ein anderes Medium dabei leicht verschüttet werden. Des Weiteren sind bei einem Wechsel des zu verarbeitenden Mediums oftmals umfangreiche Reinigungsarbeiten unumgänglich, die ebenfalls Zeit in Anspruch nehmen. Vor allem aber ist bei diesen Spritzpistolen von Nachteil, dass die Viskosität des in den Vorratsbehälter eingebrachten Mediums den jeweiligen konstruktiven Figurationen des Spritzgerätes, mittels dem das Medium versprüht werden soll, anzupassen ist. Dies erfordert Sachkenntnis und Geschick. Eine optimale Arbeitsweise ist somit oftmals mit den bekannten Spritzpistolen nicht zu erzielen.

Aufgabe der Erfindung ist es daher, eine Spritzpistole der vorgenannten Gattung in der Weise auszugestalten, dass an dieser ohne Weiteres und in kurzer Zeit Vorratsbehälter unterschiedlicher Gestaltung betriebssicher angebracht werden können, die mit einem Medium befüllt sind, das an die einzusetzende Spritzpistole und/oder die auszuführenden Arbeiten angepasst ist und unmittelbar nach dem Anbringen an dem Pistolengehäuse verarbeitet werden kann. Rüstzeiten sollen demnach nahezu entfallen, auch sollen keine Reinigungsarbeiten vorzunehmen sein, vielmehr soll nach einem Arbeitsgang der Vorratsbehälter einfach abgenommen und wieder verschlossen werden können.

Gemäß der Erfindung wird dies bei einer Spritzpistole der vorgenannten Art durch die Merkmale des kennzeichnenden Teiles von Patentanspruch 1 erreicht.

Zur Förderoptimierung der im Vorratsbehälter vorhandenen Farbe, ist das Aufnahmebehältnis mit einem oder mehreren lose eingelegten Mischkörpern versehen.

In einfacher Ausgestaltung kann das Aufnahmebehältnis in Form einer metallischen Farbdose ausgebildet und mittels eines in deren der Dosenöffnung zugeordneten Randbereich vorgesehenen unmittelbar in ein in dem Ansatzstück vorgesehenes Innengewinde einschraubbar sein.

Nach einer andersartigen Ausführung kann das Aufnahmebehältnis in seinem dem Ansatzstück zugekehrten Endbereich mit einem radial überstehenden Bund versehen sein, das Ansatzstück kann ein Innengewinde aufweisen und zur Verspannung des Aufnahmebehältnisses mit dem Ansatzstück kann ein als Spannring ausgebildetes Spannglied vorgesehen sein, das unmittelbar oder mittels radial nach innen abstehender auf den Bund einwirkender Spannarme gegen das Ansatzstück und/oder eine in dieses eingesetzte Dichtung pressbar ist.

Das zur Verspannung des Aufnahmebehältnisses vorgesehene Spannglied kann auch als Hohlkörper zur Aufnahme des Aufnahmebehältnisses ausgebildet sein.

Zum Ausgleich unterschiedlicher Höhen von Aufnahmebehältnissen ist es angezeigt, ein oder mehrere auf diese aufrastbare Fußstücke vorzusehen, mittels denen die Standfläche des Aufnahmebehältnisses an die Standfläche des Griffstückes anpassbar ist, es ist aber auch möglich, das Aufnahmebehältnis in seiner Höhe auf die Standfläche des Griffstücks abzustimmen oder das Griffstück derart in seiner Lage veränderbar zu gestalten, dass die Standflächen des Aufnahmebehältnisses und des Griffstückes in einer Ebene verlaufen.

Nach einer weiteren Ausführungsvarianten kann das Vorratsbehältnis aus einem elastisch verformbaren Beutel aus einem elastischen Kunststoffwerkstoff als Aufnahmebehältnis bestehen, der in dem dem Ansatzstück des Pistolengehäuses zugekehrten Ende mit einem stabilen planen Abschlussflansch versehen ist, und der Beutel sollte in einen Stützkörper eingesetzt sein, der mittels eines in dessen oberen Endbereich vorgesehenen Außengewindes in ein in dem Ansatzstück vorgesehenes Innengewinde einschraubbar und zwischen dem Stützkörper und dem Ansatzstück sollte ein überstehender Rand des Abschlussflansches einspannbar sein.

Bei einer durch Druckluft betätigbaren Spritzpistole ist es angebracht, den Innenraum des Beutels und/oder den Raum zwischen dem Stützkörper und dem Beutel über gesonderte Kanäle an den Luftführungskanal im Pistolengehäuse der Spritzpistole anzuschließen, so dass durch den sich aufbauenden Luftdruck das zu verarbeitende Medium dem Pistolengehäuse zugeführt wird.

Zweckmäßig ist es des Weiteren, das Steigrohr z.B. mittels Ansatzstücken oder Zwischenstücken in seiner Länge an die Höhe des Vorratsbehältnisses anzupassen und das Aufnahmebehältnis jeweils über eine plattenförmig ausgebildete Dichtung an dem Ansatzstück abzustützen, die mit zumindest einer in Richtung des Aufnahmebehältnisses abstehenden umlaufenden Dichtlippe versehen sein sollte, die innen am Rand der Öffnung des Aufnahmebehältnisses anliegen sollte.

Wird eine Spritzpistole gemäß der Erfindung ausgebildet, so ist es möglich, auf sehr einfache Weise und in kurzer Zeit gesonderte auch in der Gestaltung und den Abmessungen sehr unterschiedliche Aufnahmebehältnisse an dem Pistolengehäuse anzubringen, die ein zur unmittelbaren Verarbeitung vorgesehenes Medium enthalten können. Vorbereitende Arbeiten, wie z.B. die Einstellung der Viskosität, sind demnach nicht mehr erforderlich, vielmehr kann das zu verarbeitende Medium bereits bei der Herstellung optimal auf das jeweilige Arbeitsgerät und den Verwendungszweck abgestimmt werden.

Des Weiteren ist von Vorteil, dass bei Verwendung der vorschlagsgemäß gestalteten Spritzpistole nahezu keine Umfüllungen des zu verarbeitenden Mediums und/oder Reinigungsarbeiten vorzunehmen sind. Das Aufnahmebehältnis kann nämlich unmittelbar nach Beendigung eines Arbeitsvorganges leicht von dem Pistolengehäuse abgenommen und gegebenenfalls mit dem Originaldeckel verschlossen oder entsorgt werden. Rüstzeiten entfallen somit nahezu vollständig. Bei einfacher Handhabung wird auf diese Weise das Verarbeiten von Medien unterschiedlicher Konsistenz ohne zusätzlichen Arbeitsaufwand in einem erheblichen Maße erleichtert.

In den Zeichnungen ist eine Spritzpistole dargestellt, an der unterschiedlich gestaltete Vorratsbehälter, zum Teil auch in unterschiedlicher Weise, befestigt sind. Hierbei zeigt:
- Figur 1: die Spritzpistole in Ansicht und teilweise im Schnitt mit einem angeschraubten Aufnahmebehältnis als Vorratsbehälter,
- Figur 2: die Spritzpistole nach Figur 1 mit einem durch einen Spannring an dieser befestigten Aufnahmebehältnis,
- Figur 3: die Spritzpistole nach Figur 1 mit einem in einem gesonderten Hohlkörper eingesetzten Aufnahmebehältnis,
- Figur 4: die Spritzpistole nach Figur 1 gemäß der Erfindung mit einem angeschraubten und mit einem Steigrohr versehenen Aufnahmebehältnis,
- Figur 5: die Spritzpistole nach Figur 1 mit einem mittels eines Spannringes befestigten Aufnahmebehältnis,
- Figur 6: den Spannring nach Figur 5 in perspektivischer Darstellung,
- Figur 7: die Spritzpistole nach Figur 1 mit einem angeschraubten und mit einem Fußstück versehenen Aufnahmebehältnis,
- Figur 8: die Spritzpistole nach Figur 1 mit einem in der Länge veränderbaren Griffstück und unterschiedlich gestalteten, angeschraubten Aufnahmebehältnissen,
- Figur 9: die Spritzpistole nach Figur 1 mit einem als elastischer Beutel ausgebildeten Aufnahmebehältnis und
- Figur 10: die Spritzpistole nach Figur 1 mit einem ebenfalls als Beutel ausgebildeten Aufnahmebehältnis.

Die in Figur 1 dargestellte und mit 1 bezeichnete Spritzpistole dient zum Versprühen von Farben und ähnlichen viskosen Medien und besteht im Wesentlichen aus einem Pistolengehäuse 2 zur Aufnahme der zum Betrieb der Spritzpistole 1 erforderlichen Bauteilen, einem von dem Pistolengehäuse 2 abstehenden Griffstück 3 sowie einem Vorratsbehälter 21 zur Aufnahme des zu verarbeitenden Mediums. Zum Auslösen eines Spritzvorganges ist ein verschwenkbar gelagerter Betätigungshebel 5 vorgesehen, bei dessen Verstellung mittels der über eine Druckluftleitung 7 zugeführten Druckluft das aus dem Vorratsbehälter 21 angesaugte Medium vermischt mit Luft aus einer Düse 4 ausgestoßen wird. Mit Hilfe einer Verstellmutter 6 ist die Intensität des aus der Düse 4 austretenden Sprühstrahls einstellbar. Durch den Betätigungshebel 5 können aber auch andersartige Antriebssysteme der Spritzpistole 1, wie z.B. das Einschalten einer elektrischen Schwingankerpumpe oder eines Gebläses, betätigt werden.

Der Vorratsbehälter 21, der bei der gezeigten Spritzpistole auf der Unterseite des Pistolengehäuses 2 in Höhe des Griffstückes 3 angeordnet ist, kann aber auch oberhalb des Pistolengehäuses 2 an diesem angebracht sein, so dass das zu versprühende Medium durch Schwerkraft der Spritzpistole 1 zugeführt wird. Er ist hierbei als ein an die Spritzpistole 1 angepasstes und auf diese abgestimmtes Aufnahmebehältnis in Form einer Farbdose 22 ausgebildet, das unmittelbar an dem Pistolengehäuse 2 der Spritzpistole 1 befestigt ist. Um dies bewerkstelligen zu können, ist an dem Pistolengehäuse 2 ein Ansatzstück 11 angeformt, das als U-förmiger Deckel 12 gestaltet und mittels zweier Stege 13 bzw. 14 an dem Pistolengehäuse 2 bzw. dem Griffstück 3 gehalten ist. In das Ansatzstück 11 ist ein Innengewinde 15 eingearbeitet, und die Farbdose 22 ist in ihrem der Dosenöffnung 23' zugeordneten Bereich mit einem Außengewinde 24 versehen, so dass die Dose 22 unmittelbar an dem Ansatzstück 11 sicher befestigt werden kann.

Beim Einschrauben der geöffneten Dose 22 wird nach Abnahme eines Deckels 23 ein von dem Ansatzstück 11 abstehendes Steigrohr 9 in die Öffnung 23' eingeführt, über das das zu verarbeitende Medium durch die in dem Pistolengehäuse 2 strömende Luft in einen Kanal 8 gesaugt wird, der in das Innere des Pistolengehäuses 2 mündet. Die mit einem in entsprechender Weise aufbereiteten Medium befüllte Farbdose 22 ist demnach leicht an dem Ansatzstück 11 zu befestigen. Eine zwischen diesem und dem Deckel 23 der Farbdose 22 eingesetzte Dichtung 25, die eine Öffnung 25' für das Steigrohr 9 aufweist, gewährleistet hierbei, dass ein flüssigkeitsdichter Anschluss der Farbdose 22 an der Spritzpistole 1 gegeben ist.

Bei der Spritzpistole nach Figur 2 ist der ebenfalls als Farbdose 27 ausgebildete Vorratsbehälter 21' mittels eines Spanngliedes 31, das als Spannring 32 ausgebildet ist, an dem Ansatzstück 11 befestigt. Der Spannring 31 ist dazu mit einem Außengewinde 33 versehen und wirkt auf einen radial abstehenden Bund 28 der Farbdose 27 ein, so dass diese durch die Verschraubung des Spannringes 32 mitdem Ansatzstück 11 gegen die in dieses eingesetzte Dichtung 25 gedrückt wird.

Gemäß Figur 3 ist der Spannring 32 des Spanngliedes 31 mit einem angeformten Hohlkörper 35 versehen, in den der Vorratsbehälter 21' eingesetzt ist. Der Hohlkörper 35 ist hierbei auf das Griffstück 3 der Spritzpistole 1 derart abgestimmt, dass deren Standflächen in einer Ebene verlaufen. Dadurch ist ein sicherer Stand der Spritzpistole 1 gewährleistet.

Bei der Spritzpistole gemäß der Erfindung nach Figur 4 ist ein Vorratsbehälter 41 in Form einer geschlossenen Farbdose 42 an dem Ansatzstück 11 befestigt. Die Farbdose 42 ist dazu im Bereich des angeformten Deckels 44 mit einem Außengewinde 45 ausgestattet, das in das Innengewinde 15 des Ansatzstückes 11 eingeschraubt ist. Des Weiteren weist der Deckel 44 der Farbdose 42 eine zentrisch angeordnete Öffnung 48 auf, die beim Transport z.B. durch eine Kunststofffolie verschlossen ist und in die beim Anschluss der Farbdose 42 ein von dem Ansatzstück 11 abstehendes Steigrohr 9' einzuführen ist. Beim Befestigen der Farbdose 42 wird diese durch die zusammenwirkenden Gewinde 15 und 45 gegen die Dichtung 25 gepresst.

Die Farbdose 42 ist des Weiteren in Verlängerung der Öffnung 48 mit einem Steigrohr 47 versehen, das in eine in den Boden 45 der Farbdose 42 eingeformte Vertiefung 46 hineinragt. Außerdem sind in die Farbdose 42 Mischkörper 50 eingelegt, mittels denen durch Schütteln der Farbdose 42 vor dem Anschrauben an dem Ansatzstück 11 eine Vermischung des eingelagerten Mediums vorgenommen werden kann.

Die Zuführung des zu verarbeitenden Mediums aus der Farbdose 42 wird unterstützt durch dessen Beaufschlagung durch Druckluft. Über einen in dem Steg 13 eingearbeiteten Kanal 16 wird nämlich Druckluft in die Farbdose 42 geleitet, die durch die Öffnung 25' der Dichtung 25 und durch einen oder mehrere in den Deckel 44 eingearbeitete Durchbrüche 49 in das Innere der Farbdose 42 gelangt. Durch die Druckbeaufschlagung des in der Farbdose 42 befindlichen Mediums wird dieses durch das Steigrohr 47 in das Steigrohr 9' und durch dieses in das Pistolengehäuse 2 gedrückt.

Um Farbdosen mit nicht auf das Ansatzstück 11 abgestimmten Durchmessern dennoch an diesem einspannen zu können, ist gemäß den Figuren 5 und 6 das als Spannring 32 ausgebildete Spannglied 31 mit radial nach innen abstehenden federnden Spannarmen 34 ausgestattet, die auf den gebörtelten Randbereich der Farbdose 22 einwirken. Je nach Durchmesser der Farbdose 22 können die Spannarme 34 nach außen ausweichen, dennoch ist stets eine sichere Verspannung der Farbdose 22, die durch den mit einem Außengewinde 33 versehene, in das Einsatzstück 11 eingeschraubten Spannring 32 gehalten ist, gewährleistet.

Bei der Spritzpistole nach Figur 7 ist die als Vorratsbehälter 21 vorgesehene Farbdose 22 mit einem in der vertikalen Erstreckung an diese angepassten Fußstück 30 versehen, in das die Farbdose 22 eingesetzt ist. Auf diese Weise liegen die Standflächen der Spritzpistole 1 im Bereich des Vorratsbehälters 21 und des Griffstückes 3 in einer Ebene. Außerdem ist das Steigrohr 9 mit einem elastisch verformbaren Zwischenstück 10 ausgestaltet, das Steigrohr 9 kann somit auch an die Größe der jeweils angeschraubten Farbdose 22 angepasst werden. Des Weiteren ist in Figur 7 gezeigt, dass die Dichtung 25 mit Dichtlippen 26 versehen sein kann, die innen an der Öffnung 23' des Deckels 23 der Farbdose 22 anliegen. Eine sichere Abdichtung ist auf diese Weise gewährleistet.

Um auch bei unterschiedlich hohen Farbdosen 22 und 22" eine hohe Standfestigkeit der Spritzpistole 1 zu gewährleisten, ist bei der Spritzpistole nach Figur 8 das Griffstück 3 der Spritzpistole 1 mit einem Einsatz 3' versehen, das in unterschiedlichen Höhenlagen entsprechend der Höhe der eingezeichneten Farbdosen 22 und 22" an dem Griffstück 3 z.B. mit Hilfe einer Federraste arretiert werden kann.

Nach den Darstellungen der Figuren 9 und 10 ist als Vorratsbehälter 51 jeweils ein elastisch verformbarer Farbbeutel 52 vorgesehen. Im oberen Endbereich ist der Farbbeutel 52 mit einem planen und steifen Flansch 53 aus Metall oder Kunststoff ausgestatet, deren Ränder 54 radial überstehen.

Zur Befestigung der Farbbeutel 52 an dem Ansatzstück 11 dient eine topfförmiger Behälter 56, der mit einem Außengewinde 57 versehen ist. Durch Einschrauben des Behälters 56 in das Anschlussstück 11 wird der Flansch 53 des Farbbeutels 52 verspannt und gegen das Anschlussstück 11 gepresst.

Um das in dem Farbbeutel 52 befindliche Medium der Spritzpistole 1 zuzuführen, wird gemäß Figur 9 das in dem Farbbeutel 52 eingelagerte Medium mit Druckluft beaufschlagt. Durch einen in dem Steg 13 vorgesehenen Kanal 16 und eine in den Flansch 53 eingearbeitete Durchgangsöffnung 55 strömt die Druckluft aus dem Pistolengehäuse 3 in den Innenraum 58 des Farbbeutels 52. Bei der Spritzpistole nach Figur 10 wird dagegen der Raum 59 zwischen dem Behälter 56 und dem Farbbeutel 52 mit Druckluft beaufschlagt, die über einen in dem Flansch 53 eingeformten Kanal 55' in den Raum 59 gelangen kann. Durch unmittelbare Beaufschlagung des eingelagerten Mediums bzw. durch die Beaufschlagung des Beutels 52 wird das Medium in das Pistolengehäuse 2 gedrückt, um mittels der Spritzpistole 1 verarbeitet werden zu können.

## Patentansprüche

1. Spritzpistole (1) zum Versprühen von Farben und ähnlichen viskosen Medien, die pneumatisch oder elektrisch antreibbar ist, bestehend aus einem Pistolengehäuse (2) zur Aufnahme der den Antrieb, die Vermischung und/oder die Dosierung bewirkenden Bauteile der Spritzpistole (1), einem von dem Pistolengehäuse (2) abstehenden Griffstück (3) und einem an dem Pistolengehäuse (2) abnehmbar befestigten Vorratsbehälter (21) zur Aufnahme des zu verarbeitenden Mediums, wobei dieses über einen vorzugsweise mit einem Steigrohr (9) versehenen Zuführungskanal (8) aus dem Vorratsbehälter (21) in das Pistolengehäuse (2) der Spritzpistole (1) einführbar ist,
**dadurch gekennzeichnet,**
**dass** der Vorratsbehälter(21, 21', 41, 51) als ein an die Spritzpistole (1) angepasstes und auf diese abgestimmtes Aufnahmebehältnis (22, 27, 42, 52), in Form einer Farbdose (22, 27) oder eines Farbbeutels (52) ausgebildet ist, dass das Aufnahmebehältnis (22, 27, 42, 52) unmittelbar an einem vorzugsweise als Deckel (12) oder Platte gestalteten durch einen Steg (13) an dem Pistolengehäuse (2) und/oder durch einen Steg (14) an dem Griffstück (3) gehaltenes Ansatzstück (11) oder mittels an dem Ansatzstück (11) abgestützter Spannglieder (31) an diesem befestigt ist und dass das Aufnahmebehältnis (42) mit einem vorzugsweise zentrisch angeordneten und in eine in dessen Boden (45) eingeformte Vertiefung (46) eingreifenden Steigrohr (47) versehen ist, das unmittelbar an dem Verschlussdeckel (44) des Aufnahmebehältnisses (42) angeformt und in das das Steigrohr (9') der Spritzpistole (1) beim Anschluss des Aufnahmebehältnisses (27) an diese einführbar ist.

2. Spritzpistole nach Anspruch 1,
**dadurch gekennzeichnet,**
**dass** das Aufnahmebehältnis (42) mit einem oder mehreren lose eingelegten Mischkörpern (50) versehen ist.

3. Spritzpistole nach Anspruch 1 oder 2,
**dadurch gekennzeichnet,**
**dass** das Aufnahmebehältnis (22, 42) in Form einer metallischen Dose ausgebildet und mittels eines in dessen der Dosenöffnung (23, 48) zugeordneten Randbereich vorgesehenen Außengewindes (24, 43) unmittelbar in ein in dem Ansatzstück (11) vorgesehenes Innengewinde (15) einschraubbar ist.

4. Spritzpistole nach Anspruch 1,
**dadurch gekennzeichnet,**
**dass** das Aufnahmebehältnis (27) in seinem dem Ansatzstück (11) zugekehrten Endbereich mit einem radial überstehenden Bund (28) versehen ist, dass das Ansatzstück (11) ein Innengewinde (15) aufweist, und dass zur Verspannung des Aufnahmebehältnisses (27) mit dem Ansatzstück (11) ein als Spannring (32) ausgebildetes Spannglied (31) vorgesehen ist, das unmittelbar oder mittels radial nach innen abstehender auf den Bund (28) einwirkender Spannarme (33) gegen das Ansatzstück (11) und/oder eine in dieses eingesetzte Dichtung (25) pressbar ist.

5. Spritzpistole nach Anspruch 4,
**dadurch gekennzeichnet,**
**dass** das zur Verspannung des Aufnahmebebehälters (22) vorgesehene Spannglied (31) als Hohlkörper (35) zur Aufnahme des Aufnahmebehälters (22) ausgebildet ist.

6. Spritzpistole nach einem der Ansprüche 1 bis 5,
**dadurch gekennzeichnet,**
**dass** zum Ausgleich unterschiedlicher Höhen von Aufnahmebehältnissen (22) ein oder mehrere auf diese aufrastbare Fußstücke (30) vorgesehen sind, mittels denen die Standfläche des Aufnahmebehältnisses (22) an die Standfläche des Griffstückes (3) anpassbar ist.

7. Spritzpistole nach einem der Ansprüche 1 bis 5,
**dadurch gekennzeichnet,**
**dass** das Aufnahmebehältnis (22) in seiner Höhe auf die Standfläche des Griffstücks (3) abgestimmt oder dass das Griffstück (3', 3") derart in seiner Länge veränderbar ist, dass die Standflächen des Aufnahmebehältnisses (22") und des Griffstückes (3', 3") in einer Ebene verlaufen.

8. Spritzpistole nach Anspruch 1,
**dadurch gekennzeichnet,**
**dass** der Vorratsbehälter (51) aus einem elastisch verformbaren Farbbeutel (52) aus einem elastischen Kunststoffwerkstoff als Aufnahmebehältnis besteht, der in dem dem Ansatzstück (11) des Pistolengehäuses (3) zugekehrten Ende mit einem stabilen planen Abschlussflansch (53) versehen ist, und dass der Farbbeutel (52) in einen Stützkörper (56) eingesetzt ist, der mittels eines in dessen oberen Endbereich vorgesehenen Außengewindes (57) in ein in dem Ansatzstück (11) vorgesehenes Innengewinde (15) einschraubbar und dass zwischen dem Stützkörper (46) und dem Ansatzstück (11) ein überstehender Rand (54) des Abschlussflansches (53) einspannbar ist.

9. Spritzpistole nach Anspruch 8,
**dadurch gekennzeichnet,**
**dass** bei einer durch Druckluft betätigbaren Spritzpistole (1) der Innenraum (58) des Farbbeutels (52) und/oder der Raum (49) zwischen dem Stützkörper (56) und dem Farbbeutel (52) über gesonderte Kanäle (16, 55') an den Luftführungskanal im Pistolengehäuse (2) der Spritzpistole (1) angeschlossen sind.

10. Spritzpistole nach einem der vorgenannten Ansprüche,
**dadurch gekennzeichnet,**
**dass** das Steigrohr (9) z.B. mittels Ansatzstücken (9") oder Zwischenstücken (10) in seiner Länge an die Höhe des Aufnahmebehältnisses (22) anpassbar ist.

11. Spritzpistole nach einem der vorgenannten Ansprüche,
**dadurch gekennzeichnet,**
**dass** das Aufnahmebehältnis (22) jeweils über eine plattenförmig ausgebildete Dichtung (25) an dem Ansatzstück (11) abgestützt ist.

12. Spritzpistole nach Anspruch 11,
**dadurch gekennzeichnet,**
**dass** die Dichtung (25) mit zumindest einer in Richtung des Aufnahmebebehältnisses (22) abstehenden umlaufenden Dichtlippe (26) versehen ist, die innen am Rand der Öffnung (23') des Aufnahmebehältnisses (22) anliegt.

## Claims

1. A spray gun (1) for spraying paints and similar viscous media that can be propelled pneumatically or electrically, comprising a gun housing (2) for accommodating the propulsion mechanism, the components of the spray gun (1) that effect mixture and/or metering, a handle (3) projecting from the gun housing (2) and a reservoir tank (21) removably attached to the gun housing (2) for holding the medium to be processed, with the possibility of introducing the medium from the reservoir tank (21) into the gun housing (2) of the spray gun (1) via a feed duct (8) that, in a preferred embodiment, is provided with a riser pipe (9),
**characterised in that,**
the reservoir tank (21, 21', 41, 51) is configured as a storage container (22, 27, 42, 52) that is adapted to the spray gun (1) and adjusted to it, in particular in the form of a paint can (22, 27) or paint bag (52), that the storage container (22, 27, 42, 52) is attached directly to a projection (11) that is preferably configured as a cover (12) or plate that is connected to the gun housing (2) by a web (13) and/or to the handle (3) by a web (14), or can be attached to the projection (11) by means of clamping elements (31) supported against the projection (11) and that the storage container (42) has a riser pipe (47), preferably arranged centrally and inserted in a recess (46) formed in the base (45) of the storage container (42), this riser pipe (47) being directly formed onto the closing cap (44) of the storage container (42) and into which the riser pipe (9') of the spray gun (1) can be inserted when the storage container (27) is connected.

2. The spray gun in accordance with Claim 1,
**characterised in that**
the storage container (42) is provided with one or more mixing bodies (50) loosely inserted into it.

3. The spray gun in accordance with Claim 1 or 2,
**characterised in that**
the storage container (22, 42) is configured in the form of a metallic can and it can be screwed directly into a female thread (15) provided in the projection (11) by means of a male thread (24, 43) on the edge area of the can facing the can opening (23, 48).

4. The spray gun in accordance with Claim 1,
**characterised in that**
the end area of the storage container (27) facing the projection (11) is provided with a radially projecting collar (28), the projection (11) has a female thread (15), and a clamping element (31) configured as a clamping ring (32) is provided for clamping the storage container (27) onto the projection (11), with the possibility of pressing this clamping element (31) against the projection (11) and/or a seal (25) inserted in it, either directly or by means of clamping arms (33) projecting radially inwards acting on the collar (28).

5. The spray gun in accordance with Claim 4,
**characterised in that**
the clamping element (31) provided for clamping the storage container (22) can also be configured as a hollow body (35) for accommodating the storage container (22).

6. The spray gun in accordance with one of Claims 1 to 5,
**characterised in that**
in order to compensate for the differing heights of storage containers (22), one or more clip-on legs (30) are provided on these, by means of which the support surface of the storage container (22) can be adapted to the support surface of the handle (3).

7. The spray gun in accordance with one or more of Claims 1 to 5,
**characterised in that,**
the height of the storage container (22) can be adjusted to the support surface of the handle (3) or that the length of the handle (3', 3") can be adjusted so that the support surfaces of the storage container (22") and of the handle (3', 3") run in one plane.

8. The spray gun in accordance with Claim 1,
**characterised in that,**
the reservoir tank (51) can be composed of a flexibly deformable paint bag (52) made from an elastic synthetic material as the storage container that is provided with a sturdy flat termination flange (53) at its end facing the projection (11) of the gun housing (3), and the paint bag (52) should be inserted in a support element (56) that can be screwed into a female thread (15) provided in the projection (11) by means of a male thread (57) provided in the upper end area of the support element (56), with the possibility of clamping a projecting edge (54) of the terminating flange (53) in between the support element (46) and the projection (11).

9. The spray gun in accordance with Claim 8,
**characterised in that,**
in a spray gun (1) actuated by compressed air, the interior (58) of the paint bag (52) and/or the space (49) between the support element (56) and the paint bag (52) are connected by separate ducts (16, 55') to the air guidance duct in the gun housing (2) of the spray gun (1).

10. The spray gun in accordance with one of the aforementioned Claims,
**characterised in that,**
the length of the riser pipe (9) can be adapted to the height of the storage container (22), for example by means of projections (9") or intermediate pieces (10).

11. The spray gun in accordance with one of the aforementioned Claims,
**characterised in that,**
each storage container (22) is supported on the projection (11) by a plate-shaped seal (25).

12. The spray gun in accordance with Claim 11,
**characterised in that,**
the seal (25) is provided with at least one circumferential sealing lip (26) protruding in the direction of the storage container (22) that make contact internally against the edge of the opening (23') of the storage container (22).

## Revendications

1. Pistolet pulvérisateur (1) pour la pulvérisation de peintures et de milieux visqueux similaires, à entraînement pneumatique ou électrique comprenant un boîtier (2) recevant les composants du pistolet (1) pour l'entraînement, le mélange et/ou le dosage, une poignée (3) saillant du boîtier (2) et un réservoir (21) prévu de manière démontable sur le boîtier (2) pour le milieu à pulvériser, qui se laisse amener de préférence par un canal d'arrivée (8) équipé d'un tube élévateur (9) du réservoir (21) au boîtier (2) du pistolet pulvérisateur (1),
**caractérisé en ce que**
le réservoir (21, 21', 41, 51) est conçu en tant que récipient (22, 27, 42, 52) sous la forme d'une boîte à peinture (22, 27) ou d'un sachet à peinture (52) adaptés au pistolet pulvérisateur (1), que le récipient (22, 27, 42, 52) est fixé directement sur un embout (11) conçu de préférence sous la forme d'un couvercle (12) ou d'une plaque et retenu par une traverse (13) sur le boîtier (2) et/ou par une traverse (14) sur la poignée (3), ou qui est fixé sur celui-ci par des éléments de serrage (31) s'appuyant sur l'embout (11), et que le récipient (42) est équipé d'un tube élévateur (47) de préférence centré et entrant dans un creux (46) formé dans son fond (45), le tube étant formé directement sur le couvercle (44) du récipient (42), et dans lequel le tube élévateur (9') du pistolet pulvérisateur (1) se laisse insérer lors du branchement du récipient (27) à celui-ci.

2. Pistolet pulvérisateur d'après la revendication 1
**caractérisé en ce que**
le récipient (42) est muni d'un ou de plusieurs corps de mélange (50) qui y sont insérés de manière détachée.

3. Pistolet pulvérisateur d'après les revendications 1 ou 2
**caractérisé en ce que**
le récipient (22, 42) est conçu sous la forme d'une boîte métallique et que moyennant un filet extérieur prévu sur le bord assigné à l'ouverture (23, 48), il se laisse visser directement dans un filet intérieur (15) prévu sur l'embout (11).

4. Pistolet pulvérisateur d'après la revendication 1
**caractérisé en ce que**
l'extrémité du récipient (27) donnant sur l'embout (11) est munie d'un collet (28) saillant radialement, que l'embout (11) comprend un filet intérieur (15), et que pour le serrage du récipient (27) et de l'embout (11), il est prévu un élément de serrage (31) conçu en tant qu'anneau de serrage (32), qui se laisse presser sur l'embout (11) et/ou sur un joint (25) monté dans celui-ci, soit directement soit moyennant des bras de serrage (33) saillant radialement vers l'intérieur et agissant sur le collet (28).

5. Pistolet pulvérisateur d'après la revendication 4
**caractérisé en ce que**
l'élément de serrage (31) servant au serrage du récipient (22) est conçu sous la forme d'un corps creux (35) recevant le récipient (22).

6. Pistolet pulvérisateur d'après une des revendications 1 à 5
**caractérisé en ce que**
pour compenser des hauteurs de récipients (22) différentes, il est prévu un ou plusieurs pieds (30) se laissant cranter sur ceux-ci et qui permettent d'adapter la base d'appui du récipient (22) à la base d'appui de la poignée (3).

7. Pistolet pulvérisateur d'après une des revendications 1 à 5
**caractérisé en ce que**
la hauteur du récipient (22) est adaptée à la base d'appui de la poignée (3) ou que la longueur de la poignée (3', 3") se laisse varier de sorte que les bases d'appui du récipient (22") et de la poignée (3', 3") s'étendent dans un plan.

8. Pistolet pulvérisateur d'après la revendication 1
**caractérisé en ce que,**
en tant que récipient, le réservoir (51) est réalisé sous la forme d'un sachet à peinture (52) en matière synthétique élastique, dont l'extrémité donnant sur l'embout (11) du boîtier (3) comporte une bride de raccordement (53) plane et stable, et que le sachet à peinture (52) est inséré dans un corps d'appui (56) qui, moyennant un filet extérieur (57) prévu sur son extrémité supérieure, se laisse visser dans un filet intérieur (15) prévu dans l'embout (11) et que, entre le corps d'appui (56) et l'embout (11), il se laisse serrer un bord saillant (54) de la bride de serrage (53).

9. Pistolet pulvérisateur d'après la revendication 8
**caractérisé en ce que,**
dans le cas d'un pistolet pulvérisateur (1) actionné par air comprimé, l'intérieur (58) du sachet à peinture (52) et/ou la chambre (49) entre le corps d'appui (56) et le sachet à peinture (52) sont raccordés par des canaux spéciaux (16, 55') au canal d'air dans le boîtier (2) du pistolet pulvérisateur (1).

10. Pistolet pulvérisateur d'après une des revendications précédentes
**caractérisé en ce que**
la longueur du tube élévateur (9) se laisse adapter à la hauteur du récipient (22) moyennant p. ex. des embouts (9") ou des pièces intermédiaires (10).

11. Pistolet pulvérisateur d'après une des revendications précédentes
**caractérisé en ce que**
le récipient (22) se laisse appuyer sur l'embout (11) respectivement par un joint (25) conçu sous la forme d'une plaque.

12. Pistolet pulvérisateur d'après la revendication 11
**caractérisé en ce que**
le joint (25) est muni d'au moins une lèvre d'étoupage continue (26) saillant en direction du récipient (22), qui porte à l'intérieur sur le bord de l'ouverture (23') du récipient (22).
